# FASCICULE DE BREVET EUROPEEN

(11) **EP 0 163 570 B1**
(45) Date de publication et mention de la délivrance du brevet: **19.04.1989**
(21) Numéro de dépôt: 85400925.5
(22) Date de dépôt: 13.05.1985
(51) Int. Cl.: G09F 9/37, G08B 5/22

(54) **Système d'affichage d'un segment, notamment utilisé dans un affichage numérique télécommandé**
Segmentanzeigesystem, insbesondere für eine ferngesteuerte numerische Anzeige
Segment display system, particularly for use in a remotely controlled numerical display

(30) Priorité: 23.05.1984 FR 8408007
(43) Date de publication de la demande: 04.12.1985
(73) Titulaire: LAFON S.A., Société dite :, F-33530 Bassens (FR)
(72) Inventeur: Lagache, Roland, F-33950 Le Canon (FR)
(74) Mandataire: Levy, David

(56) Documents cités:
- EP-A- 0 093 600
- FR-A- 1 429 478
- FR-A- 2 379 120
- US-A- 1 511 660
- US-A- 3 027 499
- US-A- 3 560 966

## Description

La présente invention concerne un système d'affichage d'un segment par électro-aimants, tel que celui qui est dans un affichage numérique automatique et télécommandé.

Parmi les nombreux systèmes d'affichage par segments électromagnétiques, on peut citer celui comprenant deux électro-aimants, sous forme de pastilles en ferrite, qui sont logés dans un support isolant; deux aimants permanents montés en série, mais parallèlement entre eux de part et d'autre d'un axe de rotation; un circuit de commande susceptible d'exciter les électro-aimants de manière à créer un champ magnétique apte à permettre, en fonction des polarités judicieusement choisies des aimants en présence, la rotation des aimants permanents autour de l'axe de rotation et d'un angle tel que le segment qui est solidaire dudit axe de rotation puisse passer d'une position active visible à une autre position active cachée. Lorsque le segment est amené dans une desdites positions, son déplacement retour vers l'autre position initiale, est obtenu en inversant la polarité des impulsions délivrées par le circuit de commande de manière à inverser les polarités des aimants permanents. L'ensemble est tel qu'une rémanence magnétique dans les électro-aimants est nécessaire pour maintenir les aimants permanents contre les électro-aimants, sauf à mettre continuellement sous tension le circuit de commande ce qui est non souhaitable pour une bonne fiabilité du système, d'autant que pour l'affichage d'un chiffre on utilise sept segments et donc autant de systèmes.

De plus, il n'existe dans un tel système aucun moyen pour contrôler si le segment est bien dans une des deux positions actives précitées. Lorsque, pour une raison quelconque le segment vient à occuper une position indéterminée, l'utilisateur ne peut facilement savoir si le segment est caché ou si un incident s'est produit.

On connaît par le brevet US-A-3 560 966 un dispositif d'affichage dans lequel deux enroulements sont disposés sur des tiges fixes, de manière à constituer un circuit magnétique dans lequel on inverse les polarités de manière à créer une force électromagnétique capable de provoquer le déplacement de l'élément mobile à afficher.

Un inconvénient majeur de ce dispositif consiste, comme pour les autres dispositifs de l'art antérieur, à changer la polarité des impulsions à chaque déplacement de l'élément mobile.

La présente invention a pour but de remédier aux inconvénients précités et de proposer un système qui soit très simple structurellement et très fiable, tout en étant d'un faible prix de revient.

La présente invention a pour objet un système d'affichage d'un segment, comprenant au moins trois aimants, un premier desdits aimants étant constitué par un électroaimant fixe qui est alimenté en tension à partir d'une commande électrique de manière à créer un champ magnétique dans ledit électro-aimant, un deuxième desdits aimants étant constitué par un aimant permanent qui est solidaire du segment, de manière que sous l'action dudit champ magnétique une force de répulsion soit créée entre lesdits aimant permanent et électro-aimant, ladite force de répulsion amenant l'aimant permanent vers l'extrémité adjacente dudit électro-aimant et par suite le segment qui lui est solidaire d'une position active visible à une position active cachée, caractérisé en ce que la commande électrique excite ledit électro-aimant avec des impulsions de même polarité, et en ce que le troisième aimant est constitué par un aimant permanent qui est solidaire dudit segment, l'un desdits aimants permanents venant en contact avec l'une des extrémités de l'électro- aimant pour la position active visible dudit segment et l'autre aimant permanent venant en contact avec l'autre extrémité de l'électro-aimant pour l'autre position active cachée dudit segment.

La structure particulière d'un seul aimant permanent et d'une commande électrique délivrant des impulsions de même polarité, permet de réaliser une simplification du système et de consommer moins de courant.

L'invention possede, en outre, les caractéristiques qui sont indiquées dans les autres revendications.

D'autres avantages et caractéristiques apparaîtront à la lecture d'un mode de réalisation préféré de l'invention, donné à titre indicatif mais non limitatif, ainsi que des dessins annexés sur lesquels:
La figure 1 est une vue en élévation du système selon l'invention,
La figure 2 est une représentation schématique et simplifiée du circuit électrique associé au système.
La figure 3 est une représentation du système selon un autre mode de réalisation.

Le système selon l'invention comprend un support de fixation 1 qui est fixé sur une embase d'ensemble, non représentée, et destinée à recevoir les sept systèmes nécessaires pour l'affichage d'un chiffre. En effet, comme cela est connu, chaque chiffre à afficher est composé de sept segments qui sont commandés isolément par un système dont le détail est donné ci-après, de façon que la combinaison ou plus exactement l'affichage d'un certain nombre d'entre eux produise le chiffre désiré.

Le support de fixation 1 est positionné sur l'embase par quatre ergots 2 et fixé par une vis non représentée. Dans des orifices 3 ménagés dans des prolongements 4 du support 1 est introduit un axe fixe 5 servant d'axe de rotation.

Un circuit imprimé 6 est également monté sur le support 1. Le circuit imprimé 6 comprend deux électro-aimants 7 et 8 dont las axes 9 et 10 des noyaux 11, 12 sont disposés perpendiculairement l'un par rapport à l'autre. Chaque électro-aimant 7, comporte un noyau 11, 12 constitué par une tige en acier qui est sertie sur leur corps 13, 14 de manière à éviter la création d'une rémanence magnétique lorsque les enroulements desdits électro-aimants qui sont montés en série, cessent d'être parcourus par un courant électrique. Deux rupteurs 15 et 16 tels que des interrupteurs à lame souple sont montés en série entre eux et en parallèle sur les deux électro-aimants 7, 8. Les rupteurs 15 et 16 sont également reliés à un circuit de commande 17 représenté très schématiquement sur la figure 2 et comprend un transistor 18 qui, lorsqu'il est conducteur, délivre toujours des impulsions de même polarité et de durée brève, de l'ordre de 50 ms. Une résistance 19, de valeur appropriée, est montée entre le rupteur 16 et le circuit de commande 17 et constitue un élément de chute de tension. Une ligne 20 relie une extrémité de l'enroulement de l'électro-aimant 7 ainsi qu'une extrémité du rupteur 15 à la masse. De ce fait, une tension positive, par exemple de 48 V, est créée en sortie du transistor 18, à chaque conduction. Sur la ligne commune 21 de deux rupteurs 15 et 16 est connectée une diode 22 dont la sortie est connectée à un dispositif de mesure 23.

Un aimant permanent 24 est monté entre les deux électro-aimants 7 et 8, de telle façon que lorsque ledit aimant 24 est plaqué sur l'un desdits électro-aimants 7, 8, son axe 25 soit perpendiculaire aux axes 9, 10. Pour ce faire, l'aimant permanent est, dans l'exemple représenté, solidaire d'un bras 26 de support d'un segment 27. La fixation du segment 27 sur le bras 26 peut être effectuée par tout moyen approprié tel que des crans, non représentés. L'ensemble bras 26 et corps de l'aimant permanent 24 est susceptible de tourner autour de l'axe de rotation fixe 5, comme cela va être décrit à propos du fonctionnement.

Lorsque le circuit de commande 17 est activé et délivre des impulsions, le passage du courant dans les bobines des électro-aimants 7 et 8 crée un champ magnétique. Les polarités des électro-aimants 7, 8 et de l'aimant 24 ayant été choisies convenablement, par exemple les pôles N en regard pour l'électro-aimant 7 et l'aimant permanent 24, il se produit un phénomène de répulsion et l'aimant permanent 24 est chassé vers la gauche avec une certaine vitesse, le rupteur 16 étant ouvert et le rupteur 15 fermé. Dès que la répulsion est amorcée, le circuit de commande est inhibé. L'aimant permanent 24 continue son déplacement, grâce à sa vitesse initiale, et vient se plaquer contre le pôle S de l'électro-aimant 8 qui, n'étant plus parcouru par aucun courant, joue le rôle d'une pièce de fer contre laquelle se maintient le pôle S de l'aimant permanent 24. Pendant le mouvement de l'électro-aimant 24, le segment 27 qui lui est solidaire, tourne d'un même angle de rotation, 90° dans l'exemple, et passe de la position normale active où il est visible, et représentée en trait plein, à une autre position normale active où il est caché, représentée en traits pointillés. Le dispositif de mesure 23 mesure la tension en sortie de la diode 22 qui, en raison de l'ouverture du rupteur 16, est égale à 48 V, aux pertes près dans les enroulements des électro-aimants 7 et 8.

Lorsque le circuit 17 est à nouveau commandé et que d'autres brèves impulsions, de même polarité que les précédentes, parcourent les électro-aimants 7, 8, le rupteur 15 étant alors ouvert et le rupteur 16 fermé, il se produit une répulsion entre les pôles S en regard de l'électro- aimant 8 et de l'aimant permanent 24. De la même façon, après acquisition d'une certaine vitesse initiale par l'aimant permanent, le circuit de commande 17 est arrêté, et l'aimant permanent 24 continue son déplacement vers l'électro-aimant 7 sur lequel il vient s'appliquer et reste dans cette position jusqu'à la prochaine commande. Le segment 27 passe alors, pendant le déplacement de l'aimant permanent 24, de la position en traits pointillés à la position en trait plein sur la figure 1. Le dispositif de mesure 23 mesure à nouveau la tension en sortie de la diode 22, laquelle tension, pour cette position du segment 27 et en fonction de la valeur de la résistance 19, est égale par exemple à 24 V.

Ainsi, suivant la valeur de la tension mesurée en sortie de la diode 22, on est assuré que le segment est bien dans une de ses positions normales actives.

Si pour une raison quelconque, le segment 24 venait à occuper une position indéterminée entre ses positions normales, alors la tension mesurée en sortie de la diode 22 serait différente des précédentes, et plus vraisemblablement nulle. Dans ces conditions, on saurait qu'un incident s'est produit et qu'une intervention serait nécessaire. Bien évidemment, on peut associer au dispositif de mesure 23 une alarme optique et/ou sonore pour alerter l'opérateur qu'un incident s'est produit.

Dans l'exemple représenté sur les dessins, on a fait référence à un système comprenant des rupteurs 15, 16, chacun associé à un électro- aimant 7, 8. Ces rupteurs assurent en fait une continuité électrique entre le circuit de commande 17 et la diode 22. On pourrait, aussi bien, envisager une autre continuité électrique. Par exemple, on peut recouvrir l'aimant permanent d'une matière conductrice qui serait reliée directement au circuit de commande. En position plaquée contre un des électro-aimants, la continuité électrique est assurée par le noyau dudit électro-aimant. Quant à la résistance 19, elle serait disposée entre la diode 22 et une extrémité d'un enroulement d'un des électro-aimants, de manière à produire une chute de tension et permettre les mêmes mesures que précédemment.

Dans un autre mode de réalisation représenté sur la fig. 3, le système comprend un seul électro- aimant 7 dont l'axe 9 est disposé orthogonalement à l'axe de rotation 5, et deux aimants permanents 24, 24' solidaires du segment 27. Les aimants permanents 24, 24' sont montés de part et d'autre de l'axe de rotation 5 de façon que lors de l'excitation de l'électro-aimant 7, l'un desdits aimants permanents 24' par exemple vienne se plaquer contre une extrémité dudit électro-aimant 7 pour une position active du segment 27. Lorsque l'électro-aimant 7 est à nouveau excité, l'aimant permanent 24' est repulsé, amenant de ce fait, l'autre aimant permanent 24 contre l'autre extrémité dudit électro-aimant 7. Bien évidemment, les polarités des aimants permanents 24 et 24' ainsi que ceux de l'électro-aimant 7 doivent être choisis de façon à obtenir des repulsions à chaque excitation de l'électro-aimant 7, comme d'ailleurs cela est explicité à propos du mode de réalisation de la fig. 1. Dans une forme de réalisation, l'axe 9 de l'électro-aimant 7 est incliné de 45° sur l'horizontale de façon à permettre un montage simple des aimants permanents 24, 24' sur le segment 27, ces derniers éléments étant représentés sur la fig. 3 en traits pleins pour une position active et en traits pointillés pour l'autre position active.

## Revendications

1. Système d'affichage d'un segment (27), comprenant au moins trois aimants, un premier desdits aimants étant constitué par un électro- aimant fixe (7) qui est alimenté en tension à partir d'une commande électrique (17) de manière à créer un champ magnétique dans ledit électro- aimant (7), un deuxième desdits aimants étant constitué par un aimant permanent (24) qui est solidaire du segment (27), de manière que sous l'action dudit champ magnétique une force de répulsion soit créée entre lesdits aimants permanent et électro-aimant, ladite force de répulsion amenant l'aimant permanent vers l'extrémité adjacente dudit électro-aimant et par suite le segment qui lui est solidaire d'une position active visible à une position active cachée, caractérisé en ce que la code électrique (17) excite ledit électro-aimant avec des impulsions de même polarité et en ce que le troisième aimant est constitué par un aimant permanent (24') qui est solidaire dudit segment (27), l'un desdits aimants permanents (24) venant en contact avec l'une des extrémités de l'electro- aimant (7) pour la position active visible dudit segment et l'autre aimant permanent (24') venant en contact avec l'autre extrémité de l'electro- aimant pour l'autre position active cachée dudit segment.

2. Système selon la revendication 1, caractérisé en ce que les aimants permanents (24, 24') sont montés sur le segment (27) de part et d'autre d'un axe de rotation qui est perpendiculaire à l'axe de l'électro-aimant (7).

3. Système selon la revendication 2, caractérisé en ce que l'axe de l'électro-aimant (7) est incliné de 45° environ sur l'horizontale.

4. Système selon la revendication 1, caractérisé en ce qu'il comprend deux rupteurs (15, 16) reliés à ladite commande électrique (17), lesdits rupteurs étant montés en série entre eux et en parallèle sur ledit électro-aimant (7) et en ce qu'un élément de chute de tension (19) est interposé entre la commande électrique (17) et un desdits rupteurs (15, 16).

5. Système selon la revendication 4, caractérisé en ce qu'une diode (22) est reliée à un point commun entre les deux rupteurs (15, 16), et en sortie à des moyens de mesure de tension (23).

6. Système selon la revendication 5, caractérisé en ce qu'une tension de sortie sensiblement nulle sur la diode (22) correspond à une position indéterminée du segment entre les deux positions actives.

7. Système selon l'une des revendications 1, 3 ou 6, caractérisé en ce que l'électro-aimant (7) ne comporte pas de rémanence magnétique et est doté d'un noyau (11) constitué par une tige en acier sertie sur leur corps.

8. Système selon la revendication 1, caractérisé en ce que la commande électrique (17) délivre des impulsions de même polarité et dont la durée est juste suffisante pour amorcer le déplacement du ou des aimants permanents (24, 24') de l'une des positions actives (7) et de leur conférer une vitesse de départ apte à leur permettre de poursuivre le déplacement jusqu'à l'autre position active.

9. Système selon la revendication 1, caractérisé en ce que le ou les aimants permanents (24, 24') sont recouverts d'une matière conductrice pour assurer une continuité électrique à travers le ou les électro-aimants entre la commande électrique et des moyens de mesure de tension contrôlant le positionnement correct du segment.

10. Système selon la revendication 1, caractérisé en ce que l'axe de l'électro-aimant (7) est incliné à 45° sur l'horizontale.

## Patentansprüche

1. Anzeigesystem für ein Segment (27) mit zumindest drei Magneten, von denen ein erster ein feststehender Elektromagnet (7) ist, der durch Einwirkung einer elektrischen Steuereinrichtung (17) derart unter Spannung gesetzt wird, daß in dem Elektromagneten (7) ein Magnetfeld aufgebaut wird, und von denen ein zweiter ein Permanentmagnet (24) ist, der mit dem Segment (27) derart fest verbunden ist, daß unter besagten Magnetfeld zwischen dem Permanentmagneten und dem Elektromagneten eine Abstoßkraft hervorgerufen wird, welche den Permanentmagneten an das benachbarte Ende des Elektromagneten heranführt, wodurch das mit diesem fest verbundene Segment von einer sichtbaren in eine unsichtbare Endstellung überführt wird, dadurch gekennzeichnet, daß die elektrische Steuereinrichtung (17) den Elektromagneten mit unipolaren Impulsen erregt, und daß der dritte Magnet ein fest mit dem Segment (27) verbundener Permanentmagnet (24') ist, wobei einer der Permanentmagneten (24) zugunsten der Endstellung des Segments, in welcher dieses sichtbar ist, mit einem der Enden des Elektromagneten (7) in Kontakt gelangt, und wobei der andere Permanentmangnet (24') zugunsten der anderen Endstellung, in welcher das Segment unsichtbar ist, mit dem anderen Ende des Elektromagneten in Kontakt gelangt.

2. System nach Anspruch 1, dadurch gekennzeichnet, daß die Permanentmagneten (24, 24' ) beiderseits einer Schwenkachse auf dem Segment (27) angebracht sind, die senkrecht zur Achse des Elektromagneten (7) verläuft.

3. System nach Anspruch 2, dadurch gekennzeichnet, daß die Achse des Elektromagneten (7) gegenüber der Horizontalen um 45° geneigt ist.

4. System nach Anspruch 1, dadurch gekennzeichnet, daß es zwei an die elektrische Steuereinrichtung (17) angeschlossene Unterbrecher (15, 16) umfaßt, die zueinander in Serie sowie parallel zum Elektromagneten (7) geschaltet sind, und daß zwischen die elektrische Steuereinrichtung (17) und die Unterbrecher (15, 16) ein Spannungsverlustelement (19) eingesetzt ist.

5. System nach Anspruch 4, dadurch gekennzeichnet, daß eine Diode (22) an einen gemeinsamen Punkt zwischen den beiden Unterbrechern (15, 16) und ausgangsseitig an Spannungserfassungseinrichtungen (23) angeschlossen ist.

6. System nach Anspruch 5, dadurch gekennzeichnet, daß eine in etwa Null betragende Ausgangsspannung über der Diode (22) einer unbestimmten Segmentstellung zwischen den beiden Endstellungen entspricht.

7. System nach einem der Ansprüche 1, oder 6, dadurch gekennzeichnet, daß der Elektromagnet (7) frei von magnetischer Remanenz und mit einem Kern (11) versehen ist, der aus einem in seinen Körper eingesetzten Eisenschaft besteht.

8. System nach Anspruch 1, dadurch gekennzeichnet, daß die elektrische Steuereinrichtung (17) unipolare Impulse liefert, deren Dauer gerade eben ausreicht, um die Verlagerung des oder der Permanentmagneten (24, 24') aus der einen der Endstellungen (7) einzuleiten sowie ihnen eine Anfangsgeschwindigkeit zu verleihen, die ausreicht, ihnen die Verlagerung bis in die andere Endstellung zu erlauben.

9. System nach Anspruch 1, dadurch gekennzeichnet, daß der oder die Elektromagnet(en) (24, 24') mit einem leitfähigen Material überzogen sind, um einen die korrekte Positionierung des Segments steuernden elektrischen Fluß über die Elektromagneten hinweg zwischen der elektrischen Steuereinrichtung und den Spannungsmeßeinrichtungen zu gewährleisten.

10. System nach Anspruch 1, dadurch gekennzeichnet, daß die Achse des Elektromagneten (7) gegenüber der Horizontalen um 45° geneigt ist.

## Claims

1. A system for displaying a segment, of the type comprising at least three magnets, a first of said magnets consisting of a stationary electromagnet (7) supplied with voltage from an electric control unit (17), in order to produce a magnetic field within said electromagnet (7), a second of said magnets consisting of permanent magnet (24) rigidly fixed to the segment in order that under the action of the magnetic field a repulsive force is created between said permanent magnet and electromagnet, said repulsive force bringing the permanent magnet towards the adjacent end of said electromagnet and therefore the segment fixed thereto from a visible active position to a hidden active position, characterized in that the electric control unit energizes said electromagnet with pulses of the same polarity, and that third magnet consists of a permanent magnet (24') which is fixed to the segment (27), one of said permanent magnets (24 ) being brought into contact with one end of the electromagnet (7) in the visible active position of said segment whilst the other permanent magnet (24') comes into contact with the other end of said electromagnet in the other hidden active position of said segment.

2. A system according to claim 1, characterized in that the permanent magnets (24, 24') are mounted on the segment (27) on each side of a pivot-pin which is located at right angles to the axis of the electromagnet.

3. A system according to claim 2, characterized in that the axis of the electromagnet is inclined at approximately 45° to the horizontal.

4. A system according to claim 1, characterized in that said system comprises two circuit-breakers (15, 16) connected to said electric control unit, said circuit-breakers being connected in series with each other and in parallel with said electromagnet (7), and in that a voltage-dropping element (19) is interposed between said electric control unit and one of said circuit-breakers (15, 16).

5. A system according to claim 4, characterized in that a diode (22) is connected to a common point between the two circuit-breakers (15, 16) and to voltage measuring means.

6. A system according to claim 5, characterized in that a substantially zero voltage at the output of the diode (22) corresponds to an indeterminate position of the segment between the two active positions.

7. A system according to one of the claims 1, 3 or 6, characterized in that the electromagnet (7) does not have any magnetic remanence and is provided with a core (11) consisting of a steel rod pressfitted on its body.

8. A system according to claim 1, characterized in that the electric control unit (17) delivers pulses having the same polarity and a duration which is just sufficient to initiate the displacement of one or the two permanent magnets (24, 24') from one of the active positions and to impart an initial velocity of said permanent magnets which is such as to permit continuation of their displacement to the other active position.

9. A system according to claim 1, characterized in that one or the two permanent magnets (24, 24') are covered with a conductive material to ensure electrical continuity through the electromagnet or electromagnets between the electric control unit and the voltage-measuring means for checking correct positioning of the segment.

10. A system according to claim 1, characterized in that the axis of the electromagnet (7) is inclined at 45° to the horizontal.
